# EUROPÄISCHE PATENTSCHRIFT

(11) **EP 2 879 550 B1**
(45) Veröffentlichungstag und Bekanntmachung des Hinweises auf die Patenterteilung: **22.05.2019**
(21) Anmeldenummer: 13759429.7
(22) Anmeldetag: 30.07.2013
(51) Int. Cl.: A47F 1/06, A47F 3/022, A47F 9/04, G07F 11/14

(54) **WARENAUSGABEVORRICHTUNG**
GOODS DISPENSING DEVICE
DISPOSITIF DISTRIBUTEUR DE MARCHANDISES

(30) Priorität: 03.08.2012 DE 102012107120
(43) Veröffentlichungstag der Anmeldung: 10.06.2015
(73) Patentinhaber: Harting Systems GmbH, 32339 Espelkamp (DE)
(72) Erfinder: DREYER, Ulrich, 32351 Stemwede (DE); ADAM, Harald, 32369 Rahden (DE); FAUST, Paul, 32339 Espelkamp (DE)
(86) Internationale Anmeldenummer: PCT/DE2013/100278
(87) Internationale Veröffentlichungsnummer: WO 2014/019573

(56) Entgegenhaltungen:
- EP-A2- 1 380 238
- AT-B- 112 948
- DE-A1- 1 810 837
- DE-U1- 29 508 506
- US-A- 2 397 403
- US-A- 2 397 403
- US-A- 5 813 569

## Beschreibung

Die Erfindung betrifft eine Warenausgabevorrichtung nach dem Oberbegriff des Anspruchs 1.

Derartige Warenausgabevorrichtungen werden in Verkaufsräumen von Warenhäusern, beispielsweise von Supermärkten, eingesetzt.

Die DE 10 2005 049 193 A1 zeigt eine Vorrichtung zur Ausgabe von Lebensmitteln. Hier wird eine speziell geformte Ausgabeplatte vorgeschlagen, die bei Betätigung ein Produkt in den Warenausgabebereich drückt.

Die DE 202 11 140 U1 offenbart einen Warenautomaten, der mehrere Warenschächte umfasst, in denen übereinander einzelne Waren gespeichert sind. Die Warenschächte weisen jeweils eine Bodenplatte auf, die über eine Feder eine Kraft in Richtung des Warenausgabebereichs erfährt. Die oberste Ware wird dadurch gegen eine Anschlagplatte gedrückt, die allen Warenschächten gleichermaßen dient. Der Warenautomat verfügt weiterhin über einen Warenausgabebereich, über den alle Warenschächte gleichzeitig erreichbar sind.

Die US 2 397 403 A zeigt einen Warenautomaten für gekühlte beziehungsweise gefrorene Lebensmittel. Die Waren werden innerhalb eines Warenschachtes gelagert und mithilfe einer Feder entgegen der Schwerkraft zu einem Warenausgabefach gefördert.

Die DE 1 810 837 A zeigt einen Taschenbehälter zur Ausgabe von Tabletten oder dergleichen. Die Tabletten werden innerhalb eines Schachtes gelagert und mithilfe einer Feder entgegen der Schwerkraft zu einem Ausgabefach gefördert. Über einen Klappdeckel werden die Tabletten aus dem Ausgabebereich entnommen.

Die US 2,397,403 A, DE 1 810 837 A1, US 5,813,569 A, AT 1 129 48 B und DE 295 08 506 U1 zeigen allesamt Warenschächte, die eine innerhalb des Warenschachts angeordnete Feder aufweisen, die die im Warenschacht gespeicherten Waren, entgegen der Schwerkraft, nach oben zum Warenentnahmebereich drückt.

Die EP 1 380 238 A2 zeigt ein in einem Kassentisch integriertes Warenpräsentationsmöbel. Die Waren werden auf einer pyramidenförmigen Ablage unter einer Gitterhaube gelagert.

Die WO 0124124 A2 zeigt Warenausgabevorrichtung für einen Warenautomaten. Die in einem Warenschacht gespeicherten Waren werden mit einem drehbar gelagerten Drehkörper zu einem Warenausgabebereich geführt. Der Drehkörper enthält dafür
Ausnehmungen, in welche die Waren, hier dosenförmige Produkte, selbständig reingleiten müssen.

Beim Zusammenspiel zwischen den beweglichen Teilen und den im Warenschacht befindlichen Dosen, kann es leicht zum Verklemmen des Drehkörpers und damit zu einem Störfall beim Warenautomaten kommen.

Die Aufgabe der Erfindung besteht darin, eine robuste und zuverlässige Warenausgabevorrichtung vorzuschlagen.

Die Aufgabe wird durch eine Vorrichtung mit den kennzeichnenden Merkmalen des Anspruchs 1 gelöst.

Vorteilhafte Ausgestaltungen der Erfindung sind in den Unteransprüchen angegeben.

Die hier vorgeschlagene Warenausgebevorrichtung umfasst zumindest einen Warenschacht. Der Warenschacht hat im Wesentlichen eine quaderförmige Gestalt und umfasst eine bewegliche Bodenplatte, die in Längsrichtung des Schachts verschiebbar ist. Auf der Bodenplatte sind die einzelnen Waren, übereinander liegend, angeordnet.

Der Warenschacht mündet in einen Warenausgabebereich. Aus dem Warenausgabebereich können die im Warenschacht befindlichen Waren nacheinander entnommen werden. Vorzugsweise ist der Warenausgabebereich über eine Klappe zugänglich. Die Klappe ist schwenkbar gelagert. Beim Schwenken der Klappe wird eine einzelne Ware von selbiger erfasst und aus den Warenausgabebereich geschoben, so dass ein Kunde die Ware entnehmen kann.

Wie bereits oben erwähnt, hat der Warenschacht eine quaderförmige Gestalt und umfasst eine innen liegende, in Richtung des Warenausgabebereichs verschiebbare Bodenplatte.

An der Bodenplatte ist am Ende eine Spiralfeder, befestigt. Das andere Ende der Feder ist am Warenschacht in der Nähe des Warenausgabereichs befestigt, wodurch die Bodenplatte eine Kraft in Richtung des Warenausgabebereichs erfährt. Da die einzelnen Waren auf der Bodenplatte gestapelt sind, erfahren diese ebenfalls eine Kraft in Richtung des Warenausgabebereichs. Ein unkontrolliertes Hinausschieben der einzelnen Waren wird durch die verschließende Klappe verhindert.

Die Klappe, die den Warenausgabebereich verschließt, ist aus einem Flachstück gebildet ist, dessen Enden zueinander hin gebogen sind, so dass die Klappe im Wesentlichen die Form eines Halbzylinders besitzt. An einem Ende der Klappe ist ein Griff angeformt, über welchen der Kunde die Klappe auf- beziehungsweise herausschwenken kann.

Beim Herausschwenken greift das andere Ende der Klappe hinter eine Ware und schiebt diese aus den Warenausgabebereich hinaus zum Kunden. Gleichzeitig wird die Mantelfläche der halbzylinderförmigen Klappe über eine darunter befindliche (neue) Ware geführt, wodurch verhindert wird, dass diese in den Warenausgabebereich vorrückt, bevor die Klappe selbständig wieder hineinschwenkt oder hineingeschwenkt wird.

Vorteilhafterweise kann die Warenausgebevorrichtung in einen Kassentisch eines Warenhauses integriert werden. Dadurch kann der knappe Stauraum im Kassenbereich, insbesondere der Stauraum unterhalb und hinter dem Warenförderband, optimal ausgenutzt werden. Es kann sich bei den Waren auch um Tabakbeutel oder andere geometrisch unbestimmte Waren, beispielsweise verpackte Elektronikartikel, handeln.

Da es sich bei den einzelnen Waren um Tabakdosen handeln kann, ist es vorteilhaft, dass die Warenausgebevorrichtung mit einem Tabakwarenautomaten kombinierbar ist. Ein geeigneter Tabakwarenautomat ist beispielsweise aus der WO 2011088841 A1 bekannt. Ein solcher Tabakwarenautomat ist ebenfalls in den Kassentisch eines Warenhauses integrierbar.

Um anzuzeigen, wie viele Waren noch in einem einzelnen Warenschacht vorhanden sind, kann in der Nähe des Warenausgabebereichs ein Zählwerk angebracht sein, dass die Zahl der im Schacht befindlichen Waren anzeigt. Das Zählwerk kann mechanisch oder digital ausgeführt sein. Eine mechanische Version bietet sich an, wenn man die Warenausgabevorrichtung unabhängig vom Stromnetz betreiben möchte. Da die Warenausgabefunktion rein mechanisch funktioniert, ist dies durchaus möglich. Dadurch ist die Warenausgabevorrichtung außerdem besonders umweltfreundlich.

Die den Warenausgabebereich verschließende Klappe ist vorzugsweise durchsichtig ausgestaltet. Dadurch kann der Kunde die Ware direkt sehen und entsprechend auswählen. Die einzelnen Warenausgabebereiche müssen dadurch nicht mit dem Warennamen beschriftet werden und können wahlweise mit unterschiedlichen Waren bestückt werden ohne eine Beschriftung ändern oder anpassen zu müssen. Vorzugsweise ist die durchsichtige Klappe aus Polycarbonat hergestellt. Dadurch wird dieKlappe stabil und kratzfest ausgestaltet. Aber auch Verbundglas oder
andere durchsichtige Materialien sind durchaus geeignet. Insbesondere bei Tabakwaren bietet sich eine derartige Warenpräsentation an, da sich das Verpackungsdesign oft ändert.

Im Folgenden wird kurz der Betrieb der Warenausgabevorrichtung beschrieben:
In dem Warenschacht der Warenausgabevorrichtung können einzelne Waren, übereinander gestapelt, gespeichert werden. Dazu werden die einzelnen Waren auf die Bodenplatte des Schachts gelegt und entgegen der Federkraft in den Schacht hineingedrückt. Zuvor ist dazu die Klappe aus den Warenausgabebereich herauszuschwenken und beim Einschieben der Waren wieder hereinzuschwenken, damit die Bodenplatte von der Mantelfläche der Klappe freigegeben ist. Dieser Vorgang wird wiederholt bis der Warenschacht voll ist. Der Befüllvorgang wird quasi
invers zur Warenentnahme ausgeführt.

Ein Kunde fasst den Griff der Klappe und schwenkt diese vom Warenausgabebereich weg (Herausschwenken). Dadurch wird die im Warenschacht oben aufliegende Ware aus den Warenausgabebereich hinausgeschoben. Die Mantelfläche der Klappe rollt über die darunter liegende, nächste Ware ab und verhindert dadurch das Nachrücken dieser Ware in den Warenausgabebereich. Der Kunde nimmt die Ware in Empfang und lässt die Klappe los, wodurch diese automatisch zurückschwenkt, beispielsweise durch Federwirkung. Die Mantelfläche verschwindet von der sich in Wartestellung befindlichen Ware, so dass diese in den Warenausgabebereich nachrückt.

Alternativ zum Loslassen der Klappe kann der Kunde die Klappe auch zum Warenausgabebereich zurückschwenken, wodurch das oben beschriebene Nachrücken einer Ware in den Warenausgabebereich ebenfalls erfolgt.

Bei einer alternativen Ausführungsform der Warenausgabevorrichtung sind die Längsseiten des Warenschachtes in Richtung des Warenausgabebereichs nach innen gebogen und fungieren als Rückhalteelemente für die durch die Federkraft nach oben strebenden Waren. Der Kunde kann die Ware aus dieser Position nacheinander entnehmen. Ist eine Klappe vorgesehen, kann der Kunde nach dem Öffnen der Klappe eine Ware entnehmen.

Die darunter befindliche Ware rückt in den Warenausgabebereich nach und wird wieder durch die Rückhalteelemente gebremst. Der Befüllvorgang erfolgt hier wieder umgekehrt zur Entnahme.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Warenausgabebereichs mit geschlossener Klappe,
- Fig. 2: eine perspektivische Darstellung eines Warenausgabebereichs mit geöffneter Klappe,
- Fig. 3: eine perspektivische Ansicht der Federfunktion im Warenschacht,
- Fig. 4a+b: eine perspektivische Ansicht einerweiteren Ausführungsform des Warenschachtes und
- Fig. 5: eine perspektivische Darstellung eines Kassentisches eines Warenhauses mit integrierter Warenausgabevorrichtung.

Die Figur 1 zeigt den Warenausgabereich 2 einer erfindungsgemäßen Warenausgabevorrichtung 1. Der Warenausgabebereich 2 ist über eine durchsichtige Klappe 3 verschlossen. Im Warenausgabebereich 2 befindet sich eine im Warenschacht oben aufliegende Ware 4 in Wartestellung zur Ausgabe.

In Figur 2 ist gezeigt welche Funktion die Klappe 3 bei der Warenausgabe einnimmt. Die Klappe besteht in diesem Ausführungsbeispiel aus einer 2 mm starken, durchsichtigen Polycarbonatplatte, die eine gebogene Form besitzt. Im Wesentlichen hat die gebogene Form die Gestalt eines Halbzylinders mit einer äußeren Mantelfläche 8. Das eine Ende der Klappe 3 bildet eine Kante 6, dessen Funktion weiter unten näher beschrieben wird. Am anderen Ende ist ein Griff 7 für den Kunden
angeformt, der in diesem Ausführungsbeispiel als bogenförmige Ausnehmung in der Mantelfläche 8 ausgestaltet ist.

Durch Herausschwenken der Klappe 3 durch die Hand 5 eines Kunden, wird die Ware 4 durch die Kante 6 aus den Warenausgabebereich 2 hinausgeschoben.

Durch die Schwenkbewegung der Klappe 3 wird die Mantelfläche 8 über die unter der ausgegebenen Ware 4 befindlichen Ware 4' geführt, wodurch ein direktes Nachrücken einer neuen Ware 4' in den Warenausgabereich 2 verhindert wird. Erst wenn die Klappe 3 wieder in den Warenausgabebereich 2 hineingeschwenkt wird, kann die neue Ware 4' nachrücken.

In Figur 3 ist eine perspektivische Ansicht eines erfindungsgemäßen Warenschachtes 10 zu sehen. Der Schacht hat im Wesentlichen eine quaderförmige Gestalt, wobei an den Schmalseiten jeweils ein Schlitz 9 eingebracht ist, durch die ein Befestigungselement 11 ragt, dass mit einer Bodenplatte (hier nicht zu sehen) verbunden ist, auf welcher die einzelnen Waren übereinander gestapelt werden. Im oberen Bereich der Warenausgabe ist an den Schmalseiten ebenfalls ein Befestigungselement 12 vorgesehen. Zwischen den Befestigungselementen 11 und 12 ist eine Spiralfeder 13 gespannt. Durch die Spiralfeder greift an der Bodenplatte eine Kraft an, die in Richtung des Warenausgabebereichs 2 - also entgegen der Schwerkraft - wirkt.

Die Figuren 4a+b zeigen eine alternative Ausführungsform eines Warenschachtes 10 der Warenausgabevorrichtung 1. Statt der Schmalseiten ist hier die Rückseite des Warenschachtes 10 mit einem Schlitz 9 versehen, durch welchen das Befestigungselement 11 der Bodenplatte 14 nach außen ragt. Im oberen Bereich der Rückseite des Warenschachtes 10 ist ein weiteres Befestigungselement 12 ortsfest
angebracht. An den Befestigungselementen 11, 12 ist eine Spiralfeder 13 angebracht, die die Bodenplatte 14 zum Warenausgabebereich 2 zieht.

In dieser alternativen Ausführungsform wird der Warenausgabebereich 2 durch Blechkanten 15 begrenzt. Die Waren 4 können nicht über diese Kanten 15 hinaus durch die Feder 13 nach oben gedrückt werden.

In Figur 5 ist eine erfindungsgemäße Warenausgabevorrichtung 1 zu sehen, die in einen Kassentisch 16 eines Warenhauses integriert ist. Hier sind eine Vielzahl von einzelnen Warenschächten 10 neben- und hintereinander angeordnet. Neben den Warenausgabevorrichtungen 1 ist ein Warenautomat zur Ausgabe von Tabakwaren angeordnet, der beispielsweise aus der EP 1860621 B1 bekannt ist.

Beispielsweise könnten an der Innenwand der einzelnen Warenschächte 10 Bolzen vorhanden sein, die als Auswerfer für die einzelnen Waren 4 dienen. Jeder Bolzen könnte über eine Taste auf dem Bedienfeld 17 angesteuert werden. Da in den einzelnen Warenausgabevorrichtungen 1 unterschiedliche Waren 4, beispielsweise unterschiedliche Tabaksorten in Dosen und/oder Beuteln, gespeichert sind, könnte diese mit einer so genannten Piktogrammtaste auf dem Bedienfeld verknüpft sein. Die angeforderten Waren 4 würden dann direkt auf das Transportband 18 des 10 Kassentisches 16 ausgeworfen. Ein Verschließen der einzelnen Warenausgabebereiche 2 über Klappen 3 wäre nicht mehr notwendig.

**BEZUGSZEICHENLISTE**

| | |
|---|---|
| 1 Warenausgabevorrichtung | 11. Befestigungselement |
| 2 Warenausgabebereich | 12. Befestigungselement |
| 3 Klappe | 13. Spiralfeder |
| 4 Ware | 14. Bodenplatte |
| 5 Hand | 15. Blechkanten |
| 6 Kante | 16. Kassentisch |
| 7 Griff | 17. Bedienfeld |
| 8 Mantelfläche | 18. Transportband |
| 9 Schlitz | |
| 10 Warenschacht | |

## Patentansprüche

1. Warenausgabevorrichtung (1),
• die aus mehreren Warenschächten (10) besteht, in welchen jeweils einzelne Waren (4), übereinander angeordnet, gelagert sind,
• wobei jeder Warenschacht (10) einen Warenausgabebereich (2) umfasst, aus welchem die einzelnen Waren (4) nacheinander entnehmbar sind,
• wobei jeder Warenschacht (10) eine quaderförmige Gestalt besitzt und eine innen liegende, in Richtung des Warenausgabebereichs (2) verschiebbare Bodenplatte (14) umfasst,
• wobei die Waren (4) übereinandergestapelt auf der Bodenplatte (14) angeordnet sind
• und wobei die Bodenplatte (14) mit zumindest einer Feder (13) wirkverbunden ist wodurch die Bodenplatte (14) eine Kraft in Richtung des Warenausgabebereichs (2) erfährt
• und wobei jeder Warenschacht (10) zumindest ein Rückhalteelement (15) für die oben befindliche Ware (4) aufweist
**dadurch gekennzeichnet, dass**
• an den Schmalseiten des Warenschachts (10) jeweils ein Schlitz (9) eingebracht ist, durch welche jeweils ein Befestigungselement (11) ragt, welche mit der Bodenplatte (14) verbunden sind und dass im oberen Bereich des Warenschachts (10) an den Schmalseiten jeweils ein Befestigungselement (12) vorgesehen ist und dass zwischen den Befestigungselementen (11, 12) jeweils einer Spiralfeder (13) gespannt ist, die die Bodenplatte zum Warenausgabebereich (2) zieht, oder
• dass an der Rückseite des Warenschachts (10) ein Schlitz (9) eingebracht ist, durch welchen ein Befestigungselement (11) ragt, welches mit der Bodenplatte (14) verbunden ist und dass im oberen Bereich der Rückseite des Warenschachts (10) ein Befestigungselement (12) vorgesehen ist und dass zwischen den Befestigungselementen (11, 12) eine Spiralfeder (13) gespannt ist, die die Bodenplatte zum Warenausgabebereich (2) zieht.

2. Warenausgebevorrichtung (1) nach Anspruch 1,
**dadurch gekennzeichnet,**
**dass** der Warenausgabebereich (2) über eine Klappe (3) zugänglich ist
**und dass** die Klappe (3) schwenkbar gelagert ist.

3. Warenausgebevorrichtung (1) nach einem der vorstehenden Ansprüche,
**dadurch gekennzeichnet, dass**
die von der Feder (13) ausgeübte Kraft in entgegengesetzter Richtung zur Schwerkraft gerichtet ist.

4. Warenausgebevorrichtung (1) nach einem der vorstehenden Ansprüche,
**dadurch gekennzeichnet, dass**
die Warenausgebevorrichtung (1) in einen Kassentisch (16) eines Warenhauses integrierbar ist.

5. Warenausgebevorrichtung (1) nach einem der vorstehenden Ansprüche,
**dadurch gekennzeichnet, dass**
die Warenausgebevorrichtung (1) mit einem Tabakwarenautomaten kombinierbar ist.

6. Warenausgebevorrichtung (1) nach einem der vorstehenden Ansprüche,
**dadurch gekennzeichnet, dass**
• die Klappe (3) aus einem Flachstück gebildet ist, dessen Enden zueinander hin gebogen sind, so dass die Klappe (3) im Wesentlichen die Form eines Halbzylinders besitzt,
• wobei an einem Ende ein Griff (7) zum Herausschwenken der Klappe (3) angeformt ist und das andere Ende zum Herausschieben der Ware (4) aus den Warenausgabebereich (2) vorgesehen ist
• und wobei die Mantelfläche (8) des Halbzylinders ein Hineinschieben einer neuen Ware (4) in den Warenausgabebereich (2) verhindert.

## Claims

1. Item-dispensing apparatus (1)
• which comprises a plurality of item shafts (10), in which in each case individual items (4) are stored in a state in which they are arranged one above the other,
• wherein each item shaft (10) comprises an item-dispensing region (2), from which the individual items (4) can be removed one after the other,
• wherein each item shaft (10) is of cuboidal configuration and comprises an inner baseplate (14), which can be displaced in the direction of the item-dispensing region (2),
• wherein the items (4) are arranged on the baseplate (14) in a state in which they are stacked one above the other,
• and wherein the baseplate (14) is operatively connected to at least one spring (13), as a result of which the baseplate (14) is subjected to a force in the direction of the item-dispensing region (2),
• and wherein each item shaft (10) has at least one restraining element (15) for the item (4) located at the top,
**characterized in that**
• the narrow sides of the item shaft (10) each contain a slit (9), through which projects a respective fastening element (11), the fastening elements being connected to the baseplate (14), and **in that** a respective fastening element (12) is provided on the narrow sides in the upper region of the item shaft (10), and **in that** a respective helical spring is tensioned between the fastening elements (11, 12) and pulls the baseplate in the direction of the item-dispensing region (2),
or
• **in that** the rear side of the item shaft (10) contains a slit (9), through which projects a fastening element (11), which is connected to the baseplate (14), and **in that** a fastening element (12) is provided in the upper region of the rear side of the item shaft (10), and **in that** a helical spring is tensioned between the fastening elements (11, 12) and pulls the baseplate in the direction of the item-dispensing region (2).

2. Item-dispensing apparatus (1) according to Claim 1,
**characterized**
**in that** the item-dispensing region (2) is accessible via a shutter (3),
**and in that** the shutter (3) is mounted in a pivotable manner.

3. Item-dispensing apparatus (1) according to either of the preceding claims,
**characterized in that**
the force exerted by the spring (13) is directed counter to the force of gravity.

4. Item-dispensing apparatus (1) according to one of the preceding claims,
**characterized in that**
the item-dispensing apparatus (1) can be integrated in a check-out counter (16) in a store.

5. Item-dispensing apparatus (1) according to one of the preceding claims,
**characterized in that**
the item-dispensing apparatus (1) can be combined with a tobacco-product vending machine.

6. Item-dispensing apparatus (1) according to one of the preceding claims,
**characterized in that**
• the shutter (3) is formed from a flat component of which the ends are curved towards one another, the shutter (3) therefore essentially being in the form of a half-cylinder,
• wherein a handle (7) for pivoting the shutter (3) outwards is formed at one end and the other end is provided in order to push the item (4) out of the item-dispensing region (2),
• and wherein the lateral surface (8) of the half-cylinder prevents a new item (4) from being pushed into the item-dispensing region (2).

## Revendications

1. Dispositif de délivrance de marchandises (1)
* lequel se compose de plusieurs casiers à marchandise (10) dans lesquels sont respectivement stockées des marchandises individuelles (4), disposées les unes au-dessus des autres,
* chaque casier à marchandise (10) comportant une zone de délivrance de marchandise (2) depuis laquelle les marchandises individuelles (4) peuvent être prélevées l'une après l'autre,
* chaque casier à marchandise (10) possédant une forme parallélépipédique et comportant une plaque de fond (14) coulissante en direction de la zone de délivrance de marchandise (2),
* les marchandises (4) étant disposées empilées les unes au-dessus des autres sur la plaque de fond (14)
* et la plaque de fond (14) étant en liaison fonctionnelle avec au moins un ressort (13), ce par quoi la plaque de fond (14) subit une force en direction de la zone de délivrance de marchandise (2)
* et chaque casier à marchandise (10) possédant au moins un élément de retenue (15) pour la marchandise (4) qui se trouve au-dessus
**caractérisé en ce que**
* une fente (9) est respectivement incorporée au niveau des côtés étroits du casier à marchandise (10), à travers laquelle fait respectivement saillie un élément de fixation (11) qui est relié à la plaque de fond (14), et **en ce qu'**un élément de fixation (12) se trouve respectivement dans la zone supérieure du casier à marchandise (10) au niveau des côtés étroits et **en ce qu'**un ressort hélicoïdal (13) qui tire la plaque de fond vers la zone de délivrance de marchandise (2) est respectivement tendu entre les éléments de fixation (11, 12)
ou
* **en ce qu'**une fente (9) est incorporée au niveau du côté arrière du casier à marchandise (10), à travers laquelle fait saillie un élément de fixation (11) qui est relié à la plaque de fond (14), et **en ce qu'**un élément de fixation (12) se trouve dans la zone supérieure du côté arrière du casier à marchandise (10) et **en ce qu'**un ressort hélicoïdal (13) qui tire la plaque de fond vers la zone de délivrance de marchandise (2) est respectivement tendu entre les éléments de fixation (11, 12) .

2. Dispositif de délivrance de marchandises (1) selon la revendication 1, **caractérisé en ce que** la zone de délivrance de marchandise (2) est accessible par une trappe (3) et **en ce que** la trappe (3) est montée pivotante.

3. Dispositif de délivrance de marchandises (1) selon l'une des revendications précédentes, **caractérisé en ce que** la force exercée par le ressort (13) est orientée en sens inverse de la force de gravité.

4. Dispositif de délivrance de marchandises (1) selon l'une des revendications précédentes, **caractérisé en ce que** le dispositif de délivrance de marchandises (1) peut être intégré dans un comptoir de vente (16) d'un entrepôt.

5. Dispositif de délivrance de marchandises (1) selon l'une des revendications précédentes, **caractérisé en ce que** le dispositif de délivrance de marchandises (1) peut être combiné avec un distributeur automatique de produits du tabac.

6. Dispositif de délivrance de marchandises (1) selon l'une des revendications précédentes,
**caractérisé en ce que**
* la trappe (3) se compose d'une pièce plate dont les extrémités sont courbées l'une vers l'autre, de sorte que la trappe (3) possède sensiblement la forme d'un demi-cylindre,
* une poignée (7) servant à faire pivoter la trappe (3) vers l'extérieur étant façonnée à une extrémité et l'autre extrémité étant conçue pour extraire la marchandise (4) de la zone de délivrance de marchandise (2)
* et l'enveloppe (8) du demi-cylindre empêchant une introduction d'une nouvelle marchandise (4) dans la zone de délivrance de marchandise (2).
